# FASCICULE DE BREVET EUROPEEN

(11) **EP 0 439 970 B1**
(45) Date de publication et mention de la délivrance du brevet: **28.12.1994**
(21) Numéro de dépôt: 90403194.5
(22) Date de dépôt: 09.11.1990
(51) Int. Cl.: H01Q 21/00

(54) **Guide à fentes rayonnantes non inclinées à excitation par des motifs conducteurs imprimés rayonnants**
Geschlitzter Hohlleiterstrahler mit quer verlaufenden Schlitzen, die von gedruckten, leitenden Mustern erregt werden
Slotted wave guide radiator with non-inclined slots excited by conductive printed patterns

(30) Priorité: 14.11.1989 FR 8914896
(43) Date de publication de la demande: 07.08.1991
(73) Titulaire: THOMSON-CSF, 75008 Paris (FR)
(72) Inventeur: Caer, Daniel, F-92045 Paris la Défense (FR); Le Foll, Jean, F-92045 Paris la Défense (FR); Roger, Joseph, F-92045 Paris la Défense (FR)
(74) Mandataire: Albert, Claude

(56) Documents cités:
- EP-A- 0 048 817
- US-A- 2 574 433
- US-A- 3 176 300
- US-A- 3 806 945
- US-A- 4 303 923

## Description

La présente invention se rapporte à un guide à fentes rayonnantes non inclinées à excitation par motif rayonnant du type comportant des fentes perpendiculaires à l'axe du guide, découpées sur un petit côté du guide avec un espacement sensiblement égal à une demi-longueur d'onde de fonctionnement dans le guide.

Les guides à fentes sont fréquemment utilisés comme réseaux linéaires de sources rayonnantes dans des antennes réseaux, par exemple en radar. Ils ont pour avantages un faible coût et des pertes faibles. Pour obtenir un rayonnement voisin de la normale au guide et une bonne adaptation, il faut d'une part une distance entre fentes successives voisine de λg/2, où λg est la longueur d'onde dans le guide, et d'autre part un déphasage supplémentaire de ¶ entre deux fentes consécutives.

On peut remplir ces conditions avec des fentes disposées sur le grand côté d'un guide de section rectangulaire ou sur le petit côté. Les fentes sur le grand côté ont plusieurs inconvénients et notamment un pas important entre guides successifs, ce qui limite l'angle de balayage du faisceau dans un plan perpendiculaire aux guides. On préfère donc utiliser des fentes sur le petit côté des guides.

Si les fentes sont perpendiculaires à l'axe du guide, il n'y a pas couplage d'énergie entre les fentes et le guide et le rayonnement est nul.

Une première solution consiste donc à incliner les fentes alternativement d'un côté et de l'autre pour obtenir les conditions nécessaires spécifiées précédemment. Cependant cette solution à l'inconvénient, du fait de l'inclinaison des fentes, de rayonner une composante en polarisation croisée qui peut atteindre des niveaux incompatibles avec un bon fonctionnement de l'antenne utilisant ces guides.

Une autre solution connue consiste alors à utiliser des fentes non inclinées (perpendiculaires à l'axe du guide) et à les exciter au moyen d'un obstacle disposé dans le guide (iris, tiges).

En particulier, le brevet américain US 4 435 715 (Hughes Aircraft) décrit un guide à fentes non inclinées dans lequel l'excitation d'une fente est obtenu en disposant des tiges conductrices de part et d'autre de la fente. Chaque tige est disposée entre un bord de la fente et un des grands côtés du guide. Cependant une telle solution a l'inconvénient d'être coûteuse à réaliser. En effet, il est nécessaire de fixer individuellement les tiges à l'intérieur du guide, par exemple par soudure au bain.

Une autre solution est décrite dans le brevet US 4 303 923 où on prévoit de disposer dans le guide, à proximité de chaque fente non inclinée, un élément rayonnant servant de sonde et disposé parallèlement au petit côté du guide. Cet élément est relié à la fente par un conducteur perpendiculaire au plan du petit côté, l'élément rayonnant et le conducteur servant de boucle sonde. Là aussi il est nécessaire de fixer individuellement les éléments et les conducteurs à l'intérieur du guide.

L'invention a pour objet un guide à fentes remédiant à ces inconvénients grâce à l'utilisation de motifs conducteurs rayonnants plats (appelés "patch" dans la littérature anglo-saxonne) pour exciter chaque fente.

Selon l'invention, il est prévu un guide à fentes rayonnantes non inclinées à excitation par élément rayonnant tel que défini dans les revendications.

L'invention sera mieux comprise et d'autres caractéristiques et avantages apparaîtront à l'aide de la description ci-après et des dessins joints où :
- la figure 1 représente, vu en perspective, un guide à fentes selon l'invention ;
- la figure 2 représente le guide de la figure 1 vu de face, côté fentes rayonnantes ;
- les figures 3 et 4 montrent des variantes de réalisation du guide à fentes selon l'invention.

Sur toutes les figures, les mêmes éléments sont désignés par les mêmes numéros de référence.

Les figures 1 et 2 représentent un guide d'ondes 1 comportant, découpées sur le petit côté, des fentes rayonnantes 2, 3 non inclinées, c'est-à-dire perpendiculaires à l'axe du guide. Ainsi qu'on l'a déjà mentionné, de telles fentes ne sont normalement pas couplées à l'énergie se propageant dans le guide 1 et ne rayonnent donc pas.

Selon l'invention, on prévoit, sur une plaquette diélectrique 4 fixée contre le petit côté portant les fentes, des motifs rayonnants ("patch") 5, 7 servant d'antenne associés chacun à une ligne de transmission de type microruban 6, 8 coupant transversalement les fentes associées. Les ensembles patch-ligne microruban se répètent au même pas que les fentes, c'est-à-dire sensiblement λg/2 où λg est la longueur d'onde de fonctionnement dans le guide 1.

Les motifs rayonnants 5, 7 servent d'antenne de couplage avec l'énergie électromagnétique se propageant dans le guide 1 ; l'énergie prélevée par un motif 5, 7 alimente la ligne 6, 8 qui lui est connectée et celle-ci vient exciter la fente associée 2, 3 qui rayonne alors l'énergie qui lui est ainsi transmise.

Les motifs rayonnants 5, 7 et les lignes 6, 8 sont réalisés selon la technique des circuits imprimés sur la face de la plaquette 4 qui n'est pas en contact avec le petit côté portant les fentes. Ce petit côté sert de plan de masse pour les motifs rayonnants 5, 7 et pour les lignes microrubans 6, 8. La plaquette 4 est fixée contre le petit côté par exemple par collage.

Comme on le voit mieux sur la figure 2, les motifs rayonnants ne sont pas placés en face des fentes de façon à ne pas perturber le comportement de celles-ci et le rayonnement qu'elles fournissent. D'autre part, les lignes microrubans 6, 8 se prolongent d'une longueur sensiblement égale à λg/4 au-delà de la fente associée, ce qui ramène sensiblement un court-circuit au niveau de la fente.

Comme on l'a déjà indiqué plus haut, les fentes sont espacées sensiblement de λg/2 et il est nécessaire de fournir un déphasage additionnel de ¶ entre deux fentes consécutives. Ce déphasage est obtenu en prélevant l'énergie alternativement d'un côté et de l'autre du motif correspondant et, par suite, en excitant les fentes 2, 3 alternativement à une extrémité 2′ et à l'autre 3˝ (Figure 2). La fente suivant la fente 3 serait ainsi excitée à son extrémité située du côté de l'extrémité 2′.

Sur les figures, on a représenté des motifs rayonnants circulaires. Mais on pourrait choisir toute autre forme géométrique telle que carré, rectangle ou triangle.

La valeur du couplage du motif rayonnant avec l'onde propagée dans le guide peut être réglée par le diamètre du motif (ou ses dimensions dans le cas de formes autres que circulaire).

Une autre façon de régler le coefficient de couplage de la fente est de modifier la position du point de connexion de la ligne microruban sur le motif. En effet, le couplage est théoriquement nul pour un point situé dans le plan médian du guide et croit jusqu'à un maximum lorsque le point de connexion s'éloigne vers les points situés dans le plan médian du motif parallèle aux fentes, c'est-à-dire s'éloigne vers les grands côtés du guide.

La figure 3 représente une variante dans laquelle le maintien en position de la plaquette 4 est obtenu en donnant à celle-ci une largeur légèrement supérieure à la largeur interne du petit côté portant les fentes. On prévoit en outre deux rainures 40, 41 dans les grands côtés du guide 1, adjacentes au petit côté portant les fentes. La plaquette 4 est ensuite glissée dans les rainures 40, 41 où elle est ainsi maintenue en position. Une fixation et une butée quelconque permettent de centrer correctement les ensembles motif-ligne microruban sur les fentes associées.

La figure 4, similaire à la figure 2, représente une autre variante de réalisation dans laquelle la ligne microruban 6′, 8′ est reliée électriquement à un bord longitudinal de la fente 2, 3. Cela peut être réalisé par exemple par l'intermédiaire d'un trou métallisé 6˝, 8˝ à travers la plaquette diélectrique. Dans ce cas, la ligne microruban n'a pas besoin de se prolonger au-delà du trou métallisé.

Bien entendu, les exemples de réalisation décrits ne sont nullement limitatifs de l'invention.

## Revendications

1. Guide à fentes rayonnantes non inclinées à excitation par élément rayonnant du type comportant des fentes perpendiculaires à l'axe du guide découpées sur un petit côté du guide avec un espacement sensiblement égal à une demi-longueur d'onde de fonctionnement dans le guide, chaque fente étant associée à un élément rayonnant, disposé dans le guide à l'écart de la fente dans la direction de l'axe du guide, parallèlement audit petit côté, et servant d'antenne de couplage avec l'énergie se propageant dans le guide, ledit élément, transmettant l'énergie captée à ladite fente associée par l'intermédiaire d'une ligne de transmission reliée audit motif, caractérisé en ce que lesdits éléments sont constitués par des motifs conducteurs rayonnants plats (5, 7), en ce que lesdites lignes de transmission sont constituées par des lignes microrubans (6, 8 ; 6′, 8′) s'étendant parallèlement audit petit côté, en ce que lesdits motifs rayonnants (5, 7) et lesdites lignes microrubans (6, 8; 6′, 8′) sont réalisés par la technique des circuits imprimés sur une face d'une plaquette (4) en matériau diélectrique avec un pas égal à celui des fentes du guide et en ce que ladite plaquette est fixée avec son autre face contre la paroi interne du petit côté dudit guide portant les fentes, ledit petit côté servant de plan de masse pour lesdites lignes microrubans.

2. Guide à fentes selon la revendication 1, caractérisé en ce que le point de liaison de chaque ligne (6, 8) avec le motif associé (5, 7) est situé sur la périphérie dudit motif sensiblement à proximité du plan médian du motif parallèle aux fentes.

3. Guide à fentes selon l'une des revendications 1 ou 2, caractérisé en ce que lesdites lignes (6, 8) prélèvent l'énergie captée par lesdits motifs (5, 7) alternativement d'un côté et de l'autre des motifs correspondants de manière à introduire un déphasage supplémentaire de ¶ entre les excitations de deux fentes consécutives.

4. Guide à fentes selon la revendication 3, caractérisé en ce que lesdites lignes (6, 8) excitent les fentes associées alternativement à une extrémité (2′) et à l'autre (3˝) des fentes, correspondant au côté de prélèvement de l'énergie sur le motif associé.

5. Guide à fentes selon l'une quelconque des revendications 1 à 4, caractérisé en ce que ladite ligne microruban (6, 8) s'étend transversalement à la fente associée et se prolonge d'une longueur sensiblement égale à un quart de longueur d'onde de fonctionnement au-delà de la fente.

6. Guide à fentes selon l'une quelconque des revendications 1 à 4, caractérisé en ce que ladite ligne microruban (6′, 8′) est reliée à un des bords longitudinaux de la fente associée (2, 3) par un trou métallisé (6˝, 8˝) percé à travers ladite plaquette (4), ladite ligne n'étant pas prolongée au-delà dudit trou.

7. Guide à fentes selon l'une quelconque des revendications 1 à 6, caractérisé en ce que ladite plaquette (4) est légèrement plus large que la largeur interne du petit côté du guide portant les fentes (2, 3) et en ce que chacun des grands côtés du guide (1) comporte une rainure (40, 41) adjacente audit petit côté portant les fentes pour enfiler ladite plaquette dans lesdites rainures et la maintenir en place.

## Patentansprüche

1. Wellenleiter mit nicht geneigten strahlenden Schlitzen und Anregung über ein strahlendes Element, wobei Schlitze senkrecht zur Achse des Wellenleiters in eine Schmalseite des Wellenleiters mit einem Abstand im wesentlichen gleich einer halben Wellenlänge der Betriebsfrequenz im Wellenleiter eingeschnitten sind und jeder Schlitz einem strahlenden Element zugeordnet ist, das im Wellenleiter in einem Abstand vom Schlitz entlang der Achse des Wellenleiters parallel zur Schmalseite angeordnet ist und als Antenne zur Koppelung mit der sich im Wellenleiter fortpflanzenden Energie dient, wobei dieses Element die aufgenommene Energie an den zugeordneten Schlitz über eine an das Motiv angeschlossene Übertragungsleitung abgibt, dadurch gekennzeichnet, daß die Elemente aus flachen strahlenden leitenden Motiven (5, 7) bestehen und daß die Übertragungsleitungen aus Mikrostripleitungen (6, 8; 6′, 8′) bestehen, die sich parallel zu der Schmalseite erstrecken, daß diese strahlenden Motive (5, 7) und die Mikrostripleitungen (6, 8; 6′, 8′) mittels Druckschaltungstechnik auf einer Seite einer Platte (4) aus dielektrischem Material mit einem Abstand gleich dem der Schlitze des Wellenleiters ausgebildet sind, und daß diese Platte mit ihrer anderen Seite auf der Innenwand der die Schlitze aufweisenden Schmalseite des Wellenleiters befestigt ist, wobei diese Schmalseite als Masseebene für die Mikrostripleitungen dient.

2. Schlitzleiter nach Anspruch 1, dadurch gekennzeichnet, daß der Verbindungspunkt jeder Mikrostripleitung (6, 8) mit dem zugeordneten Motiv (5, 7) an der Peripherie des Motivs im wesentlichen in der Nähe der mittleren Ebene des Motivs parallel zu den Schlitzes liegt.

3. Schlitzleiter nach einem der Ansprüche 1 oder 2, dadurch gekennzeichnet, daß die Leitungen (6, 8) die aus den Motiven (5, 7) aufgenommene Energie abwechselnd auf einer und auf der anderen Seite der entsprechenden Motive aufnehmen, so daß eine zusätzliche Phasenverschiebung um π zwischen den Anregungen zweier benachbarter Schlitze induziert wird.

4. Schlitzleiter nach Anspruch 3, dadurch gekennzeichnet, daß die Leitungen (6, 8) die zugeordneten Schlitze abwechselnd an einem Ende (2′) und am anderen Ende (3˝) der Schlitze anregen, entsprechend der Seite, an der die Energie am zugeordneten Motiv aufgenommen wird.

5. Schlitzleiter nach einem beliebigen der Ansprüche 1 bis 4, dadurch gekennzeichnet, daß die Mikrostripleitung (6, 8) sich quer zum zugeordneten Schlitz erstreckt und sich um eine Länge von im wesentlichen einer Viertel-Betriebswellenlänge über den Schlitz hinaus verlängert.

6. Schlitzleiter nach einem beliebigen der Ansprüche 1 bis 4, dadurch gekennzeichnet, daß die Mikrostripleitung (6′, 8′) an einen der Längsränder des zugeordneten Schlitzes (2, 3) über ein metallbeschichtetes Loch (6˝, 8˝) angeschlossen ist, das durch die Platte (4) hindurch verläuft, wobei die Mikrostripleitung dann nicht über das Loch hinaus verlängert ist.

7. Schlitzleiter nach einem beliebigen der Ansprüche 1 bis 6, dadurch gekennzeichnet, daß die Platte (4) geringfügig breiter als die lichte Weite der die Schlitze (2, 3) aufweisenden schmalen Seite des Wellenleiters ist und daß jede der großen Seiten des Wellenleiters (1) eine Rille (40, 41) in der Nähe der die Schlitze aufweisenden schmalen Seite aufweist, um die Platte (4) in diese Rillen einschieben und dort befestigen zu können.

## Claims

1. Waveguide with non-inclined radiating slots, and excitation by a radiating element of the type including slots perpendicular to the axis of the waveguide cut out on a small side of the waveguide with a spacing substantially equal to a half-wavelength of operation in the guide, each slot being associated with a radiating element, arranged in the guide, spaced from the slot in the direction of the axis of the guide, parallel to the said small side, and serving as an antenna for coupling with the energy propagating in the guide, the said element, transmitting the energy picked up at the said associated slot by means of a transmission line linked to the said pattern, characterized in that the said elements consist of flat radiating conductor patterns (5, 7), in that the said transmission lines consist of microstrip lines (6, 8; 6′, 8′) extending parallel to the said small side, in that the said radiating patterns (5, 7) and the said microstrip lines (6, 8; 6′, 8′) are produced by the technology of printed circuits on one face of a wafer (4) of dielectric material, with a pitch equal to that of the slots of the waveguide, and in that the said wafer is fixed with its other face against the inner wall of the small side of the said guide carrying the slots, the said small side serving as earth plane for the said microstrip lines.

2. Slotted waveguide according to Claim 1, characterized in that the point of linking of each line (6, 8) with the associated pattern (5, 7) is situated on the periphery of the said pattern, substantially in proximity to the mid plane of the pattern, parallel to the slots.

3. Slotted waveguide according to one of Claims 1 and 2, characterized in that the said lines (6, 8) draw off the energy picked up by the said patterns (5, 7) alternately from one side or the other of the corresponding patterns in such a way as to introduce an additional phase shift of π between the excitations of two consecutive slots.

4. Slotted waveguide according to Claim 3, characterized in that the said lines (6, 8) excite the associated slots alternately at one end (2′) or at the other (3˝) of the slot, corresponding to the side for drawing off the energy on the associated pattern.

5. Slotted waveguide according to any one of Claims 1 to 4, characterized in that the said microstrip line (6, 8) extends transversely to the associated slot and is extended by a length substantially equal to a quarter-wavelength of operation beyond the slot.

6. Slotted waveguide according to any one of Claims 1 to 4, characterized in that the said microstrip line (6′, 8′) is linked to one of the longitudinal edges of the associated slot (2, 3) by a metallized hole (6˝, 8˝) pierced through the said wafer (4) the said line not being extended beyond the said hole.

7. Slotted waveguide according to any one of Claims 1 to 6, characterized in that the said wafer (4) is slightly wider than the internal width of the small side of the guide carrying the slots (2, 3) and in that each of the large sides of the guide (1) includes a groove (40, 41) adjacent to the said small side bearing the slots in order to slip the said wafer into the said grooves and hold it in place.
